# FASCICULE DE BREVET EUROPEEN

(11) **EP 0 746 992 B1**
(45) Date de publication et mention de la délivrance du brevet: **25.04.2001**
(21) Numéro de dépôt: 96401168.8
(22) Date de dépôt: 31.05.1996
(51) Int. Cl.: A45D 40/26

(54) **Ensemble applicateur de vernis à ongles**
Auftragseinheit für Nagellack
Applicator unit for nail varnish

(30) Priorité: 06.06.1995 FR 9506658
(43) Date de publication de la demande: 11.12.1996
(73) Titulaire: L'OREAL, 75008 Paris (FR)
(72) Inventeur: Gueret, Jean-Louis, 75018 Paris (FR)
(74) Mandataire: Lhoste, Catherine

(56) Documents cités:
- EP-A- 0 567 358
- WO-A-94/29181
- CH-A- 535 167
- FR-A- 864 754
- FR-A- 1 063 448
- FR-A- 1 076 477
- FR-A- 1 111 431
- FR-A- 1 353 818
- FR-A- 1 566 737
- GB-A- 686 020
- GB-A- 1 039 022
- GB-A- 191 127 617
- GB-A- 191 418 115
- US-A- 2 093 189
- US-A- 4 733 788

## Description

L'invention est relative à un ensemble applicateur d'un produit liquide ou visqueux que l'on trouve dans les domaines de la cosmétique, des peintures ou des colles. Dans le domaine de la cosmétique, le produit peut être une composition de vernis à ongles ou une composition de soin des ongles.

Généralement, un ensemble d'application de vernis à ongles comprend un réservoir pour le produit à appliquer et un applicateur dudit produit, tel qu'un pinceau comportant une touffe de poils, fixée à une première extrémité d'une tige, la tige étant fixée par son autre extrémité dans un capuchon destiné à fermer le réservoir, de sorte que la touffe de poils est immergée dans ce produit lorsque l'ensemble d'application est fermé.

Pour assurer la bonne fermeture de l'ensemble, le réservoir comporte un goulot muni d'un premier filetage qui coopère avec un second filetage prévu dans le capuchon. Le goulot est généralement épais et plat, et muni d'un jonc d'étanchéité. La tige est maintenue dans le capuchon via un support qui comprend un plateau d'étanchéité. Ce plateau d'étanchéité est en contact avec le jonc d'étanchéité du goulot lorsque l'ensemble d'application est fermé. Le filetage est formé sur toute la hauteur du goulot et affleure l'extrémité supérieure du goulot.

Pour appliquer le produit sur l'ongle, on sort du réservoir l'organe applicateur qui est imprégné de produit. Généralement, le pinceau comporte un excédent de produit. Il est donc nécessaire de procéder à l'élimination de cet excédent de produit et pour cela, l'utilisateur essore le pinceau en l'essuyant sur l'extrémité du goulot du réservoir. L'extrémité du goulot étant plate et épaisse et constituant une portée, du produit va rester sur le goulot et couler le long de la paroi externe du goulot et souiller ainsi le filetage du goulot. Lorsque l'on revisse le capuchon pour fermer le réservoir, le produit se répand alors sur le goulot et dans le filetage. Le produit forme ainsi un encrassement après séchage de l'ensemble capuchon-goulot. Lors des prochaines utilisations, il est alors difficile, voire même impossible, de dévisser le capuchon du réservoir. De plus, le produit qui se trouve sur le goulot ne permet plus une bonne étanchéité de l'ensemble d'application car le plateau d'étanchéité n'est plus en contact étanche avec le jonc d'étanchéité du goulot. En outre, du fait de la portée du plateau sur l'extrémité du goulot, le plateau n'épouse plus parfaitement le relief de l'extrémité du goulot, lorsque celle-ci est souillée après la première utilisation, ce qui diminue encore l'étanchéité.

Le document FR-A-1 566 737 décrit un flacon, destiné à contenir un liquide collant, tel qu'un vernis, fermé par vissage par un bouchon. Le flacon se compose d'un récipient dont le goulot se trouve placé à l'intérieur d'un cône, de façon que le bouchon, une fois vissé ne vienne pas en contact avec la partie supérieure et la partie latérale du flacon. Deux gouttières sont prévues sur le cône pour retenir les gouttes de produit qui pourraient couler le long du cône et coller la partie vissée. Le filetage, destiné à assurer la fixation du bouchon sur le flacon, se trouve sur la partie supérieure du corps du récipient, au voisinage de la base du cône. Aussi, selon ce document, le récipient se termine en forme de tronc de cône, le goulot se trouvant placé à l'intérieur du cône

Pour éviter l'encrassement du filetage du goulot, le brevet CH-C-535 167 propose de prolonger l'orifice du goulot par une tubulure présentant une extrémité plate et épaisse. Lorsque le capuchon est vissé sur le flacon, il reste un espace entre la paroi latérale du capuchon et la paroi de la tubulure empêchant l'excédent de produit de souiller le filetage du goulot. Toutefois, en cas d'écoulement important de produit le long de la paroi externe de la tubulure, suite à l'essorage du pinceau sur l'extrémité plate de la tubulure, le filetage du goulot peut se trouver malgré tout souillé de produit. De plus, en raison de l'extrémité plate de la tubulure, un dépôt de produit se forme après chaque essorage, entraînant une diminution de l'étanchéité.

La présente invention vise donc à remédier aux inconvénients mentionnés ci-dessus.

La présente invention a pour but, notamment, de fournir un ensemble d'application qui permette de mieux essorer l'organe d'application tout en évitant de souiller le goulot du réservoir. Elle a pour but également de proposer des moyens permettant d'assurer une bonne étanchéité de l'ensemble d'application.

La demanderesse a découvert, de façon inattendue et surprenante, que de tels résultats pouvaient être obtenus en conférant à l'extrémité supérieure du goulot un profil interdisant tout écoulement de produit essoré sur la paroi externe du goulot.

La présente invention a donc pour objet un ensemble d'application d'un produit liquide ou visqueux, comprenant un réservoir, surmonté d'un goulot et un capuchon portant un organe d'application qui, en position fermée de l'ensemble, est immergé dans le produit contenu dans ce réservoir, ledit goulot comportant une embase et une extrémité supérieure formant un bord libre, un plateau d'étanchéité déformable étant disposé à l'intérieur du capuchon, ledit capuchon étant muni d'un filetage, caractérisé en ce que ledit goulot comporte un filetage apte à coopérer avec le filetage du capuchon, et se termine par une portion cylindrique dont le bord libre forme à lui seul une arête vive, ladite arête vive étant, en position fermée de l'ensemble, apte à venir en engagement avec le plateau d'étanchéité de manière à déformer ce dernier et à former étanchéité dans la zone de déformation, l'extrémité supérieure du goulot étant exempte de portée.

Ladite arête vive permet de bien essorer l'organe d'application. En particulier, lors de l'essorage, la totalité de l'excédent de produit essoré s'écoule dans l'espace interne du réservoir. On empêche ainsi tout écoulement de produit le long de la paroi externe du goulot et on évite donc de souiller ce dernier.

Par capuchon, on entend tout élément susceptible de maintenir l'organe d'application dans le réservoir, sans que celui-ci ferme hermétiquement le réservoir.

L'ensemble d'application selon l'invention, bien que préconieé pour le conditionnement de vernis à ongles, peut convenir pour l'application de tout autre produit liquide ou visqueux, et en particulier les peintures, notamment les peintures pour maquettes et pour dessins, et les colles.

Avantageusement, l'extrémité supérieure du goulot peut être munie d'une première arête et d'au moins une deuxième arête, la première arête étant à un niveau supérieur à celui de la deuxième arête, par rapport à l'axe X.

Le profil de l'extrémité supérieure du goulot selon l'invention peut être réalisé sur la totalité de ladite extrémité ou seulement sur une partie. Dans ce dernier cas, l'organe d'application est essoré seulement sur la partie profilée du goulot.

Selon l'invention, l'arête est vive (c'est-à-dire définie par l'intersection de deux plans ).
Avantageusement, ladite première arête est définie par l'intersection de deux plans formant un angle aigu.

Selon un mode particulier de l'invention, le goulot comporte au moins un filetage situé sur l'embase.

Le capuchon comporte un plateau d'étanchéité. Dans ce cas, le profil de l'extrémité supérieure du goulot assure un meilleur contact avec le plateau d'étanchéité du capuchon, et donc améliore l'étanchéité globale de l'ensemble d'application. En particulier, l'arête saillante du goulot autorise une déformation aisée du plateau d'étanchéité après vissage du capuchon, déformation permettant de maintenir une parfaite étanchéité entre le goulot et le capuchon. De plus, la faible épaisseur de l'arête facilite l'élimination d'un éventuel dépôt de produit sur l'arête lors de la déformation du plateau d'étanchéité lors du vissage.

En outre, le goulot peut comporter une lèvre surmontant l'embase et se terminant par ladite extrémité supérieure du goulot. La lèvre permet ainsi une plus grande facilité d'essorage de l'organe d'application, ce dernier étant alors mieux essoré, avec une plus grande précision.

Avantageusement, l'embase peut avoir une épaisseur de paroi e₁ et ladite lèvre peut avoir une épaisseur de paroi e₂, selon la direction orthogonale à l'axe X, inférieure à e₁, ces épaisseurs étant mesurées selon une direction orthogonale à l'axe (X).

Selon l'invention, le rapport e₂/e₁ est de préférence inférieur à 0,9 et, de préfé rence, va de 0,1 à 0,8.

Avantageusement, l'embase a une hauteur H et la lèvre a une hauteur h telles que le rapport h/H est inférieur à 6 et de préférence va de 0,03 à 4, les hauteurs H et h étant mesurées selon l'axe X du réservoir.

Selon l'invention, la section de la paroi interne du goulot peut être constante ou variable, selon l'axe X. En particulier, la section interne de la partie supérieure du goulot, située vers l'extrémité supérieure, peut être plus petite que la section interne de la partie inférieure du goulot située vers le réservoir. Le goulot présente alors un étranglement interne, notamment sous la forme d'un cône dont la plus grande ouverture est dirigée vers le fond du réservoir. Ce profil de la paroi interne permet d'effectuer un essorage de l'organe d'application à l'intérieur même du réservoir, avant l'essorage sur l'extrémité supérieure du goulot. De plus, la sortie de l'organe d'application du réservoir en est facilitée. En effet, la partie inférieure de plus grande section interne permet de pencher plus facilement, par rapport à l'axe (X), l'organe d'application, lors de sa sortie du réservoir.

Selon l'invention, le goulot peut être réalisé en une seule pièce, ce qui permet de réduire les coûts de fabrication de l'ensemble d'application.

De préférence, le réservoir avec le goulot peut être réalisé en une seule pièce. Le réservoir peut être constitué en verre, en matière plastique ou en métal. En outre, le réservoir peut comporter un fond rapporté. De plus, il peut être réalisé en un matériau traité dans sa masse ou traité à l'extérieur (face externe), en vue d'apporter plus de glissant pour limiter l'adhérence du produit et/ou améliorer l'esthétique et/ou limiter la casse.

Selon une autre variante de l'invention, le capuchon peut comporter une sous-capsule. La sous-capsule peut être munie d'un filetage coopérant avec le filetage de l'embase.

Selon l'invention, le goulot peut comporter une contrebague, solidaire du réservoir, qui porte l'embase. De préférence, le diamètre externe de la contrebague est sensiblement voisin du diamètre externe du capuchon mais peut être plus grand ou plus petit.

L'organe d'application peut être un pinceau, une mousse, une plume, un plastique floqué ou un plastique moulé.

Lorsque l'organe d'application est un pinceau, celui-ci est constitué d'une touffe de poils, les poils pouvant être réalisés en toute matière et sous toute forme connues de l'homme du métier.

L'invention consiste, mise à part les dispositions exposées ci-dessus, en un certain nombre d'autres dispositions dont il sera plus explicitement question après, à propos d'exemples de réalisation décrits en référence aux dessins annexés, mais qui ne sont nullement limitatifs.

La figure 1 est une coupe axiale d'un ensemble d'application conforme à une première variante de l'invention. La figure 1a montre en détail l'extrémité supérieure du goulot.

La figure 2 est une vue en élévation, avec coupe partielle, de l'ensemble d'application de la figure 1.

La figure 3 est une vue en élévation, avec coupe partielle, d'un ensemble d'application conforme à une deuxième variante de l'invention.

La figure 4 est une vue en perspective du réservoir de la figure 3

La figure 5 est une coupe axiale d'un ensemble d'application conforme à une troisième variante de l'invention. La figure 5a montre en détail l'extrémité supérieure du goulot.

La figure 6 représente une coupe axiale d'un réservoir conforme à une quatrième variante de l'invention. La figure 6a montre en détail l'extrémité supérieure du goulot.

La figure 7 représente une coupe axiale d'un réservoir conforme à une cinquième variante de l'invention.

En se reportant aux figures 1 et 2, on peut voir un ensemble d'application désigné de façon générale par la référence 2, comportant un réservoir 4, présentant un axe longitudinal (X) de symétrie, et un capuchon 6. Le réservoir 4 contient un produit 3 liquide ou visqueux à appliquer, qui peut être par exemple une composition de vernis à ongles.

Le réservoir 4 comprend un goulot 8 comportant une embase 10 supportant une lèvre 12, cette lèvre présentant une épaisseur de paroi e₂ selon la direction orthogonale à l'axe X et une hauteur h selon l'axe X. Le diamètre interne du goulot est sensiblement constant. En outre, l'embase 10 comporte un filetage 14 qui est éloigné de l'extrémité ouverte supérieure 13 de la lèvre 12. Cette extrémité libre 13 du goulot comporte une première arête saillante 15 située au-dessus d'une deuxième arête 17, mesuré selon l'axe X. L'arête 15 est située sur la paroi interne 21 du goulot tandis que la deuxième arête 17 est située sur la paroi externe 19 du goulot. On voit, sur la figure la, que l'arête 15 est définie par deux plans P et P' qui forment entre eux un angle aigu. Le plan P forme un angle obtus avec l'axe X, mesuré dans le sens des aiguilles d'une montre.

L'embase 10 présente une épaisseur de paroi e₁, mesurée en fond du filet du filetage 14, selon la direction orthogonale à l'axe X et une hauteur H selon l'axe X. Comme visible sur la figure 1, l'épaisseur e₂ est inférieure à l'épaisseur e₁. A titre d'exemple pour un flacon de vernis ou produit de soin des ongles e₂ peut être choisi de 1 à 4 mm et e₁ de 5 à 10 mm. Plus spécialement, e₁ est égale à 7 mm et e₂ est égale à 2 mm. De plus, pour un flacon de vernis ou soin des ongles, h est choisi, en pratique, de 1 à 12 mm et H ≥ 3 mm et pouvant atteindre 30 mm.

L'ensemble réservoir-embase-lèvre est réalisé en une seule pièce, notamment en verre.

Le capuchon 6 comporte une jupe 16 dont la paroi interne est munie d'un filetage 18 complémentaire du filetage 14 de l'embase 10. Le capuchon 6 comporte également un organe d'application qui est dans le cas présent un pinceau 20 comprenant une touffe de poils 21 fixée à l'extrémité libre 22a d'une tige 22. L'autre extrémité 22b de la tige est fixée à un support 24 qui est introduit à force dans le capuchon 6. Le support 24 comporte un méplat 26 circulaire qui constitue un plateau d'étanchéité.

Lorsque l'ensemble d'application est fermé, le capuchon 6 est vissé sur le réservoir 4. Le méplat 26 est alors écrasé contre l'arête 15 de la lèvre 12, puis déformé selon le contour de l'arête 15, assurant ainsi l'étanchéité de l'ensemble d'application, y compris après plusieurs utilisations.

Lorsque l'utilisateur souhaite appliquer du produit 3, il dévisse le capuchon et sort le pinceau du réservoir. Le pinceau comporte alors, le plus souvent, un excès de produit. Pour essorer le pinceau, l'utilisateur l'essuie contre l'arête 15 de la lèvre 12. Cette arête 15 étant saillante, elle permet un bon essorage du pinceau et le produit essoré s'écoule totalement à l'intérieur du réservoir 4. De plus, lors du vissage du capuchon sur le goulot, le plateau d'étanchéité 26 s'écrase contre l'arête 15 et épouse la forme de cette dernière. La petite quantité de produit restant éventuellement sur les bords de l'arête 15 après essorage du pinceau est alors repoussé de l'arête 15, laissant celle-ci parfaitement propre et garantissant ainsi une très bonne étanchéité.

La figure 3 montre une variante de réalisation de l'ensemble d'application se différenciant de celui de la figure 1 par la forme du goulot. Ainsi, le goulot comporte une contrebague 28 solidaire du réservoir et portant l'embase 10. On crée ainsi un espace dans le réservoir, constituant une chambre d'expansion pour le produit. En plus de la contrebague, il est possible de prévoir un cordon de guidage du vissage du capuchon sur le goulot, situé sur ce dernier entre le filetage de l'embase et la contrebague.

La figure 4 montre une variante de réalisation de l'invention se différenciant de celle de la figure 3 par le fait que l'embase 10 comporte un filetage 14 uniquement en partie basse, qui est donc plus éloigné de l'extrémité ouverte supérieure 13 de la lèvre 12 que dans l'ensemble de la figure 3. On voit sur cette figure 4 que le profil de l'extrémité supérieure 13 du goulot 8 est homogène, c'est-à-dire continu sur toute la périphérie de l'extrémité 13. Toutefois, le profil pourrait se trouver seulement sur une partie de la périphérie du goulot, le restant de la périphérie présentant un profil plat.

L'ensemble d'application de la figure 5 montre une variante de réalisation de l'invention se différenciant de celle de la figure 1 par le profil de l'extrémité supérieure 13 du goulot 8. Comme mieux visible sur la figure 5a, l'arête saillante 15 est située sur la paroi externe 19 du goulot tandis que l'arête 17 est située sur la paroi interne 21 du goulot. De plus, le plan P, définissant l'arête saillante 15 avec le plan P', forme un angle aigu avec l'axe X, mesuré dans le sens des aiguille d'une montre. Les plans P et P' forment aussi entre eux un angle aigu. Dans cette conformation, le plan P facilite encore mieux l'écoulement vers l'intérieur du réservoir 4 de l'excès de produit essoré.

Le capuchon 6 comporte une sous-capsule 30 emmanchée dans le capuchon 6 et qui est munie dans sa paroi intérieure d'un filetage 32 destiné à coopérer avec le filetage 14 de l'embase 10. Le plateau d'étanchéité 34 est muni d'une collerette 36 permettant de fixer à force le support 24 dans la sous-capsule 30.

Dans ces variantes, le plateau 26 se déforme de part et d'autre de l'arête supérieure 15 améliorant ainsi l'étanchéité de l'ensemble d'application.

La figure 6 montre un réservoir dans lequel l'embase 10 du goulot 8 comporte à son extrémité libre 13 deux arêtes 17a, 17b situées à un même niveau par rapport à l'axe X, ainsi qu'une arête saillante 15 située au-dessus des arêtes 17a, 17b. Comme mieux visible sur la figure 6a, l'arête 17a est située sur la paroi externe 19 du goulot tandis que l'arête 17b est située sur la paroi interne 21 du goulot. Les plans P et P', définissant l'arête saillante 15, définissent entre eux un angle aigu. De plus, le plan P forme un angle aigu avec l'axe X alors que le plan P' forme un angle obtus avec l'axe X, angles mesurés dans le sens des aiguilles d'une montre.

La figure 7 montre un réservoir se différenciant de celui de la figure 6 par la conformation du goulot. Par ailleurs, l'embase 10 du goulot est surmonté d'une lèvre 12. On voit sur cette figure 7 que le diamètre interne d₁ du goulot au niveau de l'embase 10 est plus grand que le diamètre interne d₂ du goulot au niveau de la lèvre 12. La zone 30 d'étranglement de la paroi interne 21 du goulot permet d'essorer préalablement le pinceau 20 lors de sa sortie du réservoir 4, limitant ainsi la quantité de produit à essorer sur l'extrémité libre du goulot. De plus, la zone de plus grand diamètre d1 permet de pencher plus facilement le pinceau 20 par rapport à l'axe X, facilitant ainsi sa sortie du réservoir 4.

Afin de limiter l'excédent de produit sur le pinceau lors de sa sortie du réservoir et donc de réduire encore l'encrassement du filetage par rapport aux ensembles d'application de l'état de la technique, il est possible d'utiliser une tige de plus faible diamètre que celle classiquement employée, par exemple un diamètre inférieur à 3 mm ou allant de 0,5 à 2,5 mm. La tige du pinceau peut être aussi montée avec la sous-capsule à vis, en une seule pièce.

## Revendications

1. Ensemble d'application d'un produit liquide ou visqueux, comprenant un réservoir (4), surmonté d'un goulot (8) et un capuchon (6) portant un organe d'application (20) qui, en position fermée de l'ensemble, est immergé dans le produit contenu dans ce réservoir, ledit goulot comportant une embase (10) et une extrémité supérieure (13) formant un bord libre, un plateau d'étanchéité (26, 34) déformable étant disposé à l'intérieur du capuchon, ledit capuchon étant muni d'un filetage, caractérisé en ce que ledit goulot comporte un filetage apte à coopérer avec le filetage du capuchon, et se termine par une portion cylindrique (12) dont le bord libre forme à lui seul une arête vive (15), ladite arête vive étant, en position fermée de l'ensemble, apte à venir en engagement avec le plateau d'étanchéité de manière à déformer ce dernier et à former étanchéité dans la zone de déformation, l'extrémité supérieure du goulot étant exempte de portée.

2. Ensemble d'application selon la revendication 1, caractérisé en ce que le réservoir et le goulot sont formés d'une seule pièce, réalisée en verre.

3. Ensemble d'application selon la revendication 1 ou 2, caractérisé par le fait que l'extrémité supérieure (13) est munie d'une première arête (15) et d'au moins une deuxième arête (17, 17a, 17b), la première arête étant à un niveau supérieur au niveau de la deuxième arête, les niveaux étant mesurés selon un axe (X) central du réservoir.

4. Ensemble d'application selon l'une quelconque des revendications précédentes, caractérisé par le fait que le goulot comporte une lèvre (12) surmontant l'embase et se terminant par ladite extrémité.

5. Ensemble d'application selon l'une quelconque des revendications 1 à 4, caractérisé par le fait que l'arête est définie par l'intersection de deux plans (P ; P') formant un angle aigu.

6. Ensemble d'application selon l'une quelconque des revendications 1 à 4, caractérisé par le fait que l'arête est située sur une paroi interne du goulot.

7. Ensemble d'application selon l'une quelconque des revendications 1 à 4, caractérisé par le fait que l'arête est située sur une paroi externe (19) du goulot.

8. Ensemble d'application selon l'une quelconque des revendications 1 à 4, caractérisé par le fait que le goulot comporte deux deuxièmes arêtes (17a, 17b), chacune de ces dernières arêtes étant situées sur les parois externe (19) et interne (21) du goulot, la première arête étant située entre les deux deuxièmes arêtes.

9. Ensemble d'application selon l'une quelconque des revendications 1 à 8 , caractérisé par le fait que lesdites arêtes ont une épaisseur ne dépassant pas 2 mm, l'épaisseur étant mesurée selon une direction perpendiculaire à l'axe (X).

10. Ensemble d'application selon l'une quelconque des revendications précédentes, caractérisé par le fait que l'embase (10) a une épaisseur de paroi e₁ selon une direction orthogonale à l'axe (X) et que la lèvre (12) a une épaisseur de paroi e₂, selon la direction orthogonale à l'axe (X), inférieure à e₁.

11. Ensemble d'application selon la revendication 10, caractérisé par le fait que le rapport e₂/e₁ est inférieur à 0,9.

12. Ensemble d'application selon la revendication 10 ou 11, caractérisé par le fait que le rapport e₂/e₁ va de 0,1 à 0,8.

13. Ensemble d'application selon l'une quelconque des revendications 4 à 12, caractérisé par le fait que l'embase a une hauteur H et la lèvre a une hauteur h telles que le rapport h/H est inférieur à 6, les hauteurs H et h étant mesurées selon l'axe (X).

14. Ensemble d'application selon la revendication 13, caractérisé par le fait que le rapport h/H va de 0,03 à 4.

15. Ensemble selon l'une quelconque des revendications précédentes, caractérisé par le fait que le goulot est moulé d'une seule pièce.

16. Ensemble d'application selon l'une quelconque des revendications précédentes, caractérisé par le fait que le goulot a un premier filetage (14) prévu uniquement sur l'embase.

17. Ensemble d'application selon l'une quelconque des revendications précédentes, caractérisé par le fait que le goulot a un premier filetage (14) prévu uniquement en partie basse de l'embase.

18. Ensemble d'application selon la revendication 16 ou 17, caractérisé par le fait que le capuchon est muni d'un second filetage (18) coopérant avec celui de l'embase.

19. Ensemble d'application selon l'une quelconque des revendications précédentes, caractérisé par le fait que le capuchon comporte une sous-capsule (30) supportant l'organe d'application.

20. Ensemble d'application selon la revendication 19, caractérisé par le fait que la sous-capsule (30) est muni d'un second filetage (18) coopérant avec celui de l'embase.

21. Ensemble d'application selon l'une quelconque des revendications précédentes, caractérisé par le fait que la section interne du goulot est constante ou variable, selon l'axe (X).

22. Ensemble d'application selon la revendication 21, caractérisé par le fait que le goulot comprend une partie supérieure (12) et une partie inférieure (10), la section interne de la partie supérieure étant plus petite que la section interne de la partie inférieure.

23. Ensemble d'application selon l'une quelconque des revendications 21 ou 22, caractérisé par le fait que la paroi interne (21) du goulot a la forme d'un cône dont la plus grande section est dirigée vers le fond du réservoir.

24. Ensemble d'application selon l'une quelconque des revendications précédentes, caractérisé par le fait que le capuchon comporte une tige (22) portant l'organe d'application.

25. Ensemble d'application selon l'une quelconque des revendications précédentes, caractérisé par le fait que le goulot comporte une contrebague (28) solidaire du réservoir et portant l'embase.

26. Ensemble d'application selon l'une quelconque des revendications précédentes, caractérisé par le fait que l'organe d'application est constitué d'un pinceau.

27. Ensemble d'application selon l'une quelconque des revendications précédentes, caractérisé en ce que le réservoir est réalisé en un matériau traité au moins sur une face externe.

## Patentansprüche

1. Auftrageinheit für ein flüssiges oder viskoses Produkt, die einen Behälter (4), auf dem ein Hals (8) sitzt, und eine Verschlußkappe (6) mit einem Auftragorgan (20) aufweist, welches in der geschlossenen Stellung der Einheit in das in diesem Behälter enthaltene Produkt eingetaucht ist, wobei der Hals einen Ansatz (10) und ein oberes Ende (13) aufweist, das einen freien Rand bildet, wobei eine verformbare Abdichtplatte (26, 34) innerhalb der Verschlußkappe angeordnet ist, wobei die Verschlußkappe mit einem Gewinde versehen ist, dadurch gekennzeichnet, daß der Hals ein Gewinde aufweist, das mit dem Gewinde der Verschlußkappe zusammenwirken kann und in einem zylindrischen Abschnitt (12) endet, dessen freier Rand alleine eine scharfe Kante (15) bildet, wobei diese scharfe Kante in der geschlossenen Stellung der Einheit mit der Abdichtplatte in Eingriff gelangen kann, um diese letztere zu verformen und die Dichtheit in der Verformungszone herzustellen, wobei das obere Ende des Halses keine Auflagefläche aufweist.

2. Auftrageinheit nach Anspruch 1, dadurch gekennzeichnet, daß der Behälter und der Hals aus einem Stück aus Glas hergestellt sind.

3. Auftrageinheit nach Anspruch 1 oder 2, dadurch gekennzeichnet, daß das obere Ende (13) mit einer ersten Kante (15) und mindestens einer zweiten Kante (17, 17a, 17b) versehen ist, wobei die erste Kante sich in einer Höhe befindet, die über der Höhe der zweiten Kante liegt, wobei die Höhen gemäß einer Mittelachse (X) des Behälters gemessen werden.

4. Auftrageinheit nach einem beliebigen der vorhergehenden Ansprüche, dadurch gekennzeichnet, daß der Hals eine Lippe (12) aufweist, die über dem Ansatz liegt und mit dem Ende abschließt.

5. Auftrageinheit nach einem beliebigen der Ansprüche 1 bis 4, dadurch gekennzeichnet, daß die Kante durch die Schnittstelle zweier Ebenen (P; P') definiert wird, die einen spitzen Winkel bilden.

6. Auftrageinheit nach einem beliebigen der Ansprüche 1 bis 4, dadurch gekennzeichnet, daß die Kante sich auf einer Innenwand des Halses befindet.

7. Auftrageinheit nach einem beliebigen der Ansprüche 1 bis 4, dadurch gekennzeichnet, daß die Kante sich auf einer Außenwand (19) des Halses befindet.

8. Auftrageinheit nach einem beliebigen der Ansprüche 1 bis 4, dadurch gekennzeichnet, daß der Hals zwei zweite Kanten (17a, 17b) aufweist, die sich je an der Außenwand (19) bzw. an der Innenwand (21) des Halses befinden, wobei die erste Kante sich zwischen den beiden zweiten Kanten befindet.

9. Auftrageinheit nach einem beliebigen der Ansprüche 1 bis 8, dadurch gekennzeichnet, daß die Kanten eine Stärke aufweisen, die 2 mm nicht überschreitet, wobei die Stärke gemäß einer Richtung senkrecht zur Achse (X) gemessen wird.

10. Auftrageinheit nach einem beliebigen der vorhergehenden Ansprüche, dadurch gekennzeichnet, daß der Ansatz (10) eine Wandstärke e₁ in einer Richtung senkrecht zur Achse (X) hat und daß die Lippe (12) eine Wandstärke e₂ in der zur Achse (X) senkrechten Richtung hat, die kleiner ist als e₁.

11. Auftrageinheit nach Anspruch 10, dadurch gekennzeichnet, daß das Verhältnis e₂/e₁ unter 0,9 liegt.

12. Auftrageinheit nach Anspruch 10 oder 11, dadurch gekennzeichnet, daß das Verhältnis e₂/e₁ zwischen 0,1 und 0,8 liegt.

13. Auftrageinheit nach einem beliebigen der Ansprüche 4 bis 12, dadurch gekennzeichnet, daß der Ansatz eine Höhe H und die Lippe eine Höhe h derart haben, daß das Verhältnis h/H unter 6 liegt, wobei die Höhen H und h entlang der Achse (X) gemessen werden.

14. Auftrageinheit nach Anspruch 13, dadurch gekennzeichnet, daß das Verhältnis h/H zwischen 0,03 und 4 liegt.

15. Auftrageinheit nach einem beliebigen der vorhergehenden Ansprüche, dadurch gekennzeichnet, daß der Hals aus einem Stück formgegossen ist.

16. Auftrageinheit nach einem beliebigen der vorhergehenden Ansprüche, dadurch gekennzeichnet, daß der Hals ein erstes Gewinde (14) aufweist, das nur auf dem Ansatz vorgesehen ist.

17. Auftrageinheit nach einem beliebigen der vorhergehenden Ansprüche, dadurch gekennzeichnet, daß der Hals ein erstes Gewinde (14) aufweist, das nur im unteren Bereich des Ansatzes vorgesehen ist.

18. Auftrageinheit nach Anspruch 16 oder 17, dadurch gekennzeichnet, daß die Verschlußkappe mit einem zweiten Gewinde (18) versehen ist, das mit dem des Ansatzes zusammenwirkt.

19. Auftrageinheit nach einem beliebigen der vorhergehenden Ansprüche, dadurch gekennzeichnet, daß die Verschlußkappe eine Unterkapsel (30) aufweist, die das Auftragorgan trägt.

20. Auftrageinheit nach Anspruch 19, dadurch gekennzeichnet, daß die Unterkapsel (30) mit einem zweiten Gewinde (18) versehen ist, das mit dem des Ansatzes zusammenwirkt.

21. Auftrageinheit nach einem beliebigen der vorhergehenden Ansprüche, dadurch gekennzeichnet, daß der Innenquerschnitt des Halses entlang der Achse (X) konstant oder variabel ist.

22. Auftrageinheit nach Anspruch 21, dadurch gekennzeichnet, daß der Hals einen oberen Bereich (12) und einen unteren Bereich (10) aufweist, wobei der Innenquerschnitt des oberen Bereichs kleiner ist als der Innenquerschnitt des unteren Bereichs.

23. Auftrageinheit nach einem beliebigen der Ansprüche 21 oder 22, dadurch gekennzeichnet, daß die Innenwand (21) des Halses die Form eines Kegels hat, dessen größter Querschnitt zum Boden des Behälters hin gerichtet ist.

24. Auftrageinheit nach einem beliebigen der vorhergehenden Ansprüche, dadurch gekennzeichnet, daß die Verschlußkappe eine Stange (22) aufweist, die das Auf tragorgan trägt.

25. Auftrageinheit nach einem beliebigen der vorhergehenden Ansprüche, dadurch gekennzeichnet, daß der Hals einen Gegenring (28) aufweist, der fest mit dem Behälter verbunden ist und den Ansatz trägt.

26. Auftrageinheit nach einem beliebigen der vorhergehenden Ansprüche, dadurch gekennzeichnet, daß das Auftragorgan aus einem Pinsel besteht.

27. Auftrageinheit nach einem beliebigen der vorhergehenden Ansprüche, dadurch gekennzeichnet, daß der Behälter aus einem Material besteht, das zumindest auf einer Außenseite behandelt ist.

## Claims

1. Unit for applying a liquid or viscous product, comprising a reservoir (4) surmounted by a neck (8) and a cap (6) bearing an applicator member (20) which, when the unit is closed, is immersed in the product contained in this reservoir, the said neck having a base (10) and an upper end (13) forming a free edge, a deformable sealing plate (26, 34) being placed inside the cap, the said cap having a screw thread, characterized in that the said neck has a screw thread capable of collaborating with the screw thread of the cap, and ends in a cylindrical portion (12), the free edge of which alone forms a sharp edge (15), the said sharp edge being, when the unit is closed, capable of engaging with the sealing plate in such a way as to deform the latter and make a seal in the region of deformation, the upper end of the neck having no bearing surface.

2. Applicator unit according to Claim 1, characterized in that the reservoir and the neck are formed as a single piece, made of glass.

3. Applicator unit according to Claim 1 or 2, characterized in that the upper end (13) has a first sharp edge (15) and at least a second sharp edge (17, 17a, 17b), the first sharp edge being at a higher level than the second sharp edge, the levels being measured along a central axis (X) of the reservoir.

4. Applicator unit according to any one of the preceding claims, characterized in that the neck has a lip (12) surmounting the base and ending in the said end.

5. Applicator unit according to any one of Claims 1 to 4, characterized in that the sharp edge is defined by the intersection of two planes (P; P') that form an acute angle.

6. Applicator unit according to any one of Claims 1 to 4, characterized in that the sharp edge is located on an interior wall of the neck.

7. Applicator unit according to any one of Claims 1 to 4, characterized in that the sharp edge is located on an exterior wall (19) of the neck.

8. Applicator unit according to any one of Claims 1 to 4, characterized in that the neck has two sharp edges (17a, 17b), each of the latter sharp edges being located one on the exterior wall (19) and the other on the interior wall (21) of the neck, the first sharp edge being located between the two second sharp edges.

9. Applicator unit according to any one of Claims 1 to 8, characterized in that the said sharp edges have a thickness that does not exceed 2 mm, the thickness being measured in a direction perpendicular to the axis (X).

10. Applicator unit according to any one of the preceding claims, characterized in that the base (10) has a wall thickness e₁ in a direction orthogonal to the axis (X) and in that the lip (12) has a wall thickness e₂, in the direction orthogonal to the axis (X), which is less than e₁.

11. Applicator unit according to Claim 10, characterized in that the ratio e₂/e₁ is less than 0.9.

12. Applicator unit according to Claim 10 or 11, characterized in that the ratio e₂/e₁ ranges from 0.1 to 0.8.

13. Applicator unit according to any one of Claims 4 to 12, characterized in that the base has a height H and the lip has a height h which heights are such that the ratio h/H is less than 6, the heights H and h being measured along the axis (X).

14. Applicator unit according to Claim 13, characterized in that the ratio h/H ranges from 0.03 to 4.

15. Unit according to any one of the preceding claims, characterized in that the neck is moulded as a single piece.

16. Applicator unit according to any one of the preceding claims, characterized in that the neck has a first screw thread (14) provided only on the base.

17. Applicator unit according to any one of the preceding claims, characterized in that the neck has a first screw thread (14) provided only on the bottom part of the base.

18. Applicator unit according to Claim 16 or 17, characterized in that the cap has a second screw thread (18) collaborating with that of the base.

19. Applicator unit according to any one of the preceding claims, characterized in that the cap comprises an interior cap (30) supporting the applicator member.

20. Applicator unit according to Claim 19, characterized in that the interior cap (30) has a second screw thread (18) collaborating with that of the base.

21. Applicator unit according to any one of the preceding claims, characterized in that the interior cross section of the neck is constant or can vary along the axis (X).

22. Applicator unit according to Claim 21, characterized in that the neck comprises an upper part (12) and a lower part (10), the interior cross section of the upper part being smaller than the interior cross section of the lower part.

23. Applicator unit according to either one of Claims 21 and 22, characterized in that the interior wall (21) of the neck has the shape of a cone, the largest cross section of which faces towards the bottom of the reservoir.

24. Applicator unit according to any one of the preceding claims, characterized in that the cap comprises a wand (22) bearing the applicator member.

25. Applicator unit according to any one of the preceding claims, characterized in that the neck comprises a counter-collar (28) integral with the reservoir and carrying the base.

26. Applicator unit according to any one of the preceding claims, characterized in that the applicator member consists of a brush.

27. Applicator unit according to any one of the preceding claims, characterized in that the reservoir is made of a material which is treated at least on an exterior face.
